# FASCICULE DE BREVET EUROPEEN

(11) **EP 1 488 931 B1**
(45) Date de publication et mention de la délivrance du brevet: **23.08.2006**
(21) Numéro de dépôt: 04291498.6
(22) Date de dépôt: 15.06.2004
(51) Int. Cl.: B41J 2/175, G07B 17/00

(54) **Machine d'affranchissement à dispositif d'alimentation en encre intégré**
Frankiermaschine mit integrierter Tintenversorgungsvorrichtung
Franking machine with integrated ink supplying device

(30) Priorité: 16.06.2003 FR 0307215
(43) Date de publication de la demande: 22.12.2004
(73) Titulaire: NEOPOST TECHNOLOGIES, 92220 Bagneux (FR)
(72) Inventeur: Désiré, Régis, 92330 Sceaux (FR); Duval, Hervé, 75015 Paris (FR); Torche, Fabien, 91590 Cerny (FR)
(74) Mandataire: David, Alain

(56) Documents cités:
- US-A- 5 874 976
- US-A- 5 969 735
- US-A- 6 145 968

## Description

### Domaine de la technique

La présente invention se rapporte au domaine exclusif du traitement de courrier et elle concerne plus particulièrement une machine d'affranchissement à jet d'encre pourvue d'un dispositif d'alimentation en encre intégré.

### Art antérieur

On connaît avec le brevet américain US 5 969 735 une machine à affranchir munie d'un dispositif d'alimentation en encre qui comporte un réservoir intermédiaire pour contrôler le niveau d'encre délivré aux buses d'éjection du module d'impression depuis un réservoir principal d'encre.

Toutefois, ce dispositif d'alimentation apparaît complexe et mal adapté à l'impression d'empreintes postales dont le slogan serait d'une couleur différente de celle utilisée pour l'encre postale. En effet, ce dispositif alimentant en continue les buses d'injection, il est nécessaire de prévoir autant de dispositifs que de couleurs à utiliser dont au moins un pour l'alimentation en encre postale (en générale d'une couleur très spécifique), ce qui aboutit à la réalisation d'une machine relativement coûteuse.

En outre, tout problème survenant au niveau du réservoir intermédiaire ou du réservoir principal d'encre interdit automatiquement toute nouvelle impression.

### Définition et objet de l'invention

La présente invention a pour but de palier les inconvénients précités en proposant une machine d'affranchissement particulièrement performante et pourtant simple d'utilisation.

Ces buts sont atteints par une machine d'affranchissement comportant des moyens d'impression d'une empreinte postale sur un article de courrier et des moyens d'alimentation en encre postale pour permettre un rechargement en encre postale desdits moyens d'impression, caractérisée en ce qu'elle comporte en outre des moyens de connexion auto-obturant reliés auxdits moyens d'alimentation en encre postale par des moyens de transfert d'encre et destinés soit à mettre en communication lesdits moyens d'alimentation en encre postale avec lesdits moyens d'impression dans le cas d'une impression à l'encre postale soit à isoler lesdits moyens d'alimentation en encre postale desdits moyens d'impression dans les autres cas d'impression.

Ainsi, avec cette structure particulière d'alimentation sélective des moyens d'impression, lors des phases d'impression en encre postale les moyens d'impression sont en liaison directe avec les moyens d'alimentation en encre postale alors qu'ils sont déconnectés dans les autres cas d'impression. Il est ainsi possible, sans recourir à une structure de machine complexe, d'obtenir très simplement des impressions en plusieurs couleurs.

De préférence, des moyens de régulation sont disposés en sortie desdits moyens d'alimentation en encre postale pour réguler la pression d'encre alimentant lesdits moyens d'impression.

Avantageusement, les moyens d'alimentation en encre postale sont montés au dessus desdits moyens d'impression de façon à permettre un écoulement par gravité de l'encre postale.

Selon un mode de réalisation préférentiel, les moyens d'impression comportent un boîtier de réception rendu étanche à l'air par des moyens de fermeture et muni d'au moins une cartouche d'encre postale ayant un orifice d'entrée d'encre. Le boîtier de réception étanche à l'air peut comporter deux cartouches d'encre postale comportant chacune un orifice d'entrée d'encre et des moyens de connexion de type « Té » de raccordement permettant le transfert de l'encre des moyens de connexion auto-obturant vers les orifices d'entrée de chacune de ces deux cartouches d'encre.

### Brève description des dessins

D'autres caractéristiques et avantages de la présente invention ressortiront mieux de la description suivante, faite à titre indicatif et non limitatif, en regard des dessins annexés, sur lesquels:
- la figure 1 montre de façon schématique la structure matérielle d'une machine d'affranchissement,
- les figures 2 et 3 sont des vues en coupe d'une machine d'affranchissement selon l'invention équipée d'une cartouche d'encre postale rechargeable au niveau de ses moyens d'impression respectivement dans une position de maintenance et dans une position de fonctionnement normal, et
- les figures 4 et 5 sont des vues en coupe d'une machine d'affranchissement selon l'invention équipée d'une cartouche d'encre standard au niveau de ses moyens d'impression respectivement dans une position de maintenance et dans une position de fonctionnement normal.

### Description détaillée d'un mode de réalisation préférentiel de l'invention

La figure 1 illustre de façon très schématique l'architecture générale d'une machine d'affranchissement d'articles de courrier. Cette machine 10 destinée à l'impression d'une empreinte postale 12 sur un article de courrier 14, tel qu'une enveloppe ou une étiquette, et qui peut être disposée directement en sortie d'un module de pliage/insertion 16, comporte des moyens d'impression à jet d'encre de type jetable 18 pour imprimer l'empreinte postale sur cet article de courrier, des moyens de convoyage des articles de courrier au travers de la machine formés par plusieurs séries de rouleaux de transport, par exemple 20a, 20b et 20c, actionnés par des premiers moyens de motorisation 22, et des moyens 24 de comptabilisation des affranchissements (notamment compteurs ascendant et descendant) et de commande et de synchronisation des phases de transport et d'impression des articles de courrier dans la machine en fonction de la cadence d'arrivée de ces articles.

Ces moyens de commande générale peuvent être reliés à un ordinateur externe 26 qui assure en principe également la commande du module de pliage/insertion. Cet ordinateur est de préférence connecté à un serveur extérieur 30 de l'administration postale ou du concessionnaire de la machine d'affranchissement au travers d'un réseau de communications 28.

Les moyens d'impression sont montés sur un chariot mobile 32, qui peut, sous l'action de seconds moyens de motorisation 34 actionnés depuis les moyens de commande 24, se déplacer (via par exemple une vis sans fin) entre une première position correspondant à une position normale de fonctionnement des moyens d'impression (position d'impression courante de l'empreinte postale) et une seconde position correspondant à une position de repos (ou simplement d'attente temporaire) ou de maintenance. Dans cette position de repos, illustrée en traits fantômes sur la figure 1, les moyens d'impression sont disposés en regard d'une station de maintenance 36, par exemple du type de celle décrite dans la demande de brevet française publiée sous le N° 2 768 078 et déposée au nom de la demanderesse, comportant au moins des moyens de raclage pour assurer leur nettoyage et des moyens de protection pour éviter un séchage de l'encre en absence d'impression.

Comme le montrent les figures 2 et 3, les moyens d'impression à jet d'encre 18 qui sont de type jetable, c'est à dire formés d'une cartouche d'encre jetable intégrant des buses d'injection 18a commandées depuis les moyens de commande 24 et un connecteur de liaison 18b, sont montés dans un boîtier de réception avantageusement formé par deux parties de boîtier 38a, 38b qui s'encastrent l'une dans l'autre pour former un réceptacle étanche à l'air.

Selon l'invention, la machine d'affranchissement comporte en outre des moyens d'alimentation en encre postale, constitués d'un réservoir principal ou nourrice 40, relié via des moyens de transfert d'encre tels qu'une tuyauterie fixe 42 à des moyens de connexion de type auto-obturant 44.

De préférence, le réservoir principal est monté au dessus des moyens d'impression, par exemple sous le capot de la machine d'affranchissement, et l'encre postale peut donc s'écouler par gravité entre le réservoir et le connecteur. Des moyens de régulation 46 sont toutefois reliés en sortie du réservoir pour réguler la pression d'encre alimentant les moyens d'impression. Lorsque le réservoir est disposé autrement, une pompe (non représentée) peut être avantageusement montée dans le circuit hydraulique entre le réservoir 40 et le connecteur auto-obturant 44 pour assurer une parfaite circulation de l'encre dans ce circuit.

Pour permettre son rechargement en encre postale, la cartouche d'encre postale jetable 18 comporte un orifice d'entrée d'encre 18c et le boîtier de réception 38a, 38b de cette cartouche comporte des moyens de fermeture étanche 48 pour isoler la cartouche d'encre lorsque celle-ci n'est pas en position de fonctionnement (et donc aussi en position de rechargement) et donc maintenir sous pression l'encre qu'elle renferme. De même, le connecteur auto-obturant comporte classiquement une aiguille perforée 50 destinée à coopérer avec ces moyens de fermeture étanche, avantageusement une membrane souple formant joint d'étanchéité montée en regard de l'orifice d'entrée 18c, pour assurer le transfert de l'encre postale. Ainsi, en position d'impression (figure 3), l'encre peut s'écouler librement depuis le réservoir 40 vers les moyens d'impression 18 au travers du connecteur auto-obturant 44 alors en position « ouvert ». Par contre, en position de repos ou de maintenance (figure 2), la cartouche d'encre 18 est détachée du connecteur 44 et isolée par le biais des moyens de fermeture 48 et l'alimentation en encre postale est alors stoppée automatiquement par la capacité d'auto-obturation du connecteur 44 alors en position « fermé ». Dans cette position, un changement de type et/ou de couleur d'encre ne pose alors aucun problème particulier, il suffit de procéder au changement du boîtier renfermant la cartouche d'encre postale qui peut alors être remplacé par un boîtier standard jetable 38 contenant une cartouche d'encre standard d'une couleur quelconque, cette cartouche non rechargeable étant dépourvue d'un orifice d'entrée d'encre, comme l'illustre la figure 4. L'impression peut alors se poursuivre, comme dans une machine traditionnelle, avec le nouveau boîtier dans la position de fonctionnement de la figure 5, le réservoir d'encre postale 40 étant inactif, l'écoulement de l'encre postale étant arrêté par le connecteur auto-obturant 44.

Avec cette architecture spécifique, et par rapport à une machine traditionnelle, il n'est plus nécessaire de procéder aux changements réguliers des moyens d'impression qui deviennent rechargeables via le réservoir d'encre postale. Lorsque ces moyens d'impression comportent deux cartouches d'encre postales jetables, le boîtier de réception 38a, 38b comporte avantageusement des moyens de connexion de type « Té » de raccordement (non représenté) pour permettre le transfert de l'encre postale depuis le connecteur auto-obturant 44 vers les deux orifices d'entrée de chacune de ces deux cartouches. En outre, contrairement à la structure de machine citée en préambule, il devient possible d'imprimer avec des encres de couleurs différentes. Ainsi, si l'on désire imprimer le slogan ou des codes à barres avec une encre noire alors que le réservoir et les moyens d'impressions courants renferment l'encre postale rouge nécessaire à l'impression des données postales réglementaires, il suffit de remplacer les seuls moyens d'impression à encre rouge par des moyens d'impression à encre noire standards, donc dépourvus de tout orifice d'entrée d'encre. L'impression à l'encre noire peut en effet se poursuivre, la connexion au réservoir d'encre rouge étant bien entendu devenue impossible du fait de cette absence d'orifice d'entrée et l'écoulement de l'encre postale étant arrêté du fait de la faculté d'obturation du connecteur 44.

On peut noter également que le connecteur auto-obturant étant solidaire du corps de la machine d'affranchissement dans une position déterminée et le réservoir également, la tuyauterie qui les relie est donc fixe. Il en résulte un avantage non négligeable en terme d'encombrement et surtout d'usure par rapport au dispositif de l'art antérieur précité.

De même, l'adjonction de ce réservoir d'encre postale ne modifie pas le fonctionnement classique des moyens d'impression d'une machine standard qui peuvent donc poursuivre leur impression (bien entendu sous réserve qu'ils disposent encore de suffisamment d'encre) même en cas de problème, par exemple au niveau des moyens de régulation.

## Revendications

1. Machine d'affranchissement comportant des moyens d'impression d'une empreinte postale (12) sur un article de courrier (14) et des moyens d'alimentation en encre postale (40) pour permettre un rechargement en encre postale desdits moyens d'impression, **caractérisée en ce qu'**elle comporte en outre des moyens de connexion auto-obturant (44) reliés auxdits moyens d'alimentation en encre postale par des moyens de transfert d'encre (42) et destinés soit à mettre en communication lesdits moyens d'alimentation en encre postale avec lesdits moyens d'impression dans le cas d'une impression à l'encre postale soit à isoler lesdits moyens d'alimentation en encre postale desdits moyens d'impression dans les autres cas d'impression.

2. Machine d'affranchissement selon la revendication 1, **caractérisée en ce qu'**elle comporte en outre des moyens de régulation (48) disposés en sortie desdits moyens d'alimentation en encre postale pour réguler la pression d'encre alimentant lesdits moyens d'impression.

3. Machine d'affranchissement selon la revendication 1 ou la revendication 2, **caractérisée en ce que** lesdits moyens d'alimentation en encre postale sont montés au dessus desdits moyens d'impression de façon à permettre un écoulement par gravité de l'encre postale.

4. Machine d'affranchissement selon la revendication 1, **caractérisée en ce que** lesdits moyens d'impression comportent un boîtier de réception (38a, 38b) rendu étanche à l'air par des moyens de fermeture (48) et muni d'au moins une cartouche d'encre postale (18) ayant un orifice d'entrée d'encre (18c).

5. Machine d'affranchissement selon la revendication 4, **caractérisée en ce que** ledit boîtier de réception étanche à l'air comporte deux cartouches d'encre postale comportant chacune un orifice d'entrée d'encre et des moyens de connexion de type « Té » de raccordement permettant le transfert de l'encre des moyens de connexion auto-obturant vers les orifices d'entrée de chacune de ces deux cartouches d'encre.

## Claims

1. Franking machine comprising means for printing postal indicia (12) on a mail item (14) and means (40) for supplying postage printing ink to allow a refill of said printing means with postage printing ink, **characterised in that** it further comprises self-obturating connection means (44) connected to said postage ink supply means by ink transfer means (42) and intended either to place said postage ink supply means in communication with said printing means in the case of postage ink printing or to isolate said postage ink supply means from said printing means in the other cases of printing.

2. The franking machine according to claim 1, **characterised in that** it further comprises regulating means (48) disposed at the outlet of said postage ink supply means in order to regulate the pressure of ink supplying said printing means.

3. The franking machine according to claim 1 or claim 2, **characterised in that** said postage ink supply means are mounted above said printing means so as to allow the postage ink to flow by gravity.

4. The franking machine according to claim 1, **characterised in that** said printing means comprise a receiving housing (38a, 38b) rendered air-tight by closure means (48) and provided with at least one postage ink (18) cartridge having an ink inlet port (18c).

5. The franking machine according to claim 4, **characterised in that** said air-tight receiving housing comprises two postage ink cartridges each comprising an ink inlet port and connection means of "T" type allowing the transfer of the ink from the self-obturating connection means towards the inlet ports of each of these two ink cartridges.

## Patentansprüche

1. Frankiermaschine, umfassend Druckmittel (12) für einen Postaufdruck auf einen Versandgegenstand (14) und Zuführmittel für Posttinte (40), um ein Nachfüllen der Druckmittel mit Posttinte zu erlauben, **dadurch gekennzeichnet, daß** sie außerdem selbstschließende Verbindungsmittel (44) umfaßt, die mit den Zufuhrmitteln für Posttinte durch Tintenüberführungsmittel (42) verbunden sind und entweder dazu vorgesehen sind, die Zufuhrmittel für Posttinte mit den Druckmitteln im Fall eines Drucks mit Posttinte in Verbindung zu setzen, oder die Zufuhrmittel für Posttinte von den Druckmitteln in den anderen Fällen eines Druckens zu isolieren.

2. Frankiermaschine nach Anspruch 1, **dadurch gekennzeichnet, daß** sie außerdem Regelungsmittel (48) umfaßt, die am Ausgang der Zufuhrmittel für Posttinte angeordnet sind, um den Druck der Tinte, mit der die Druckmittel gespeist werden, zu regeln.

3. Frankiermaschine nach Anspruch 1 oder Anspruch 2, **dadurch gekennzeichnet, daß** die Zufuhrmittel für Posttinte über den Druckmitteln derart angebracht sind, daß ein Fließen der Posttinte durch Schwerkraft ermöglicht ist.

4. Frankiermaschine nach Anspruch 1, **dadurch gekennzeichnet, daß** die Druckmittel einen Aufnahmebehälter (38a, 38b) umfassen, der mit Schließmitteln (48) luftdicht gemacht und mit wenigstens einer Kartusche einer Posttinte (18) mit einer Tinteneingangsöffnung (18c) versehen ist.

5. Frankiermaschine nach Anspruch 4, **dadurch gekennzeichnet, daß** der luftdichte Aufnahmebehälter zwei Kartuschen einer Posttinte umfaßt, die jede eine Tinteneingangsöffnung und Verbindungsmittel vom T-Typ zur Verbindung umfassen, die die Überführung der Tinte von den selbstschließenden zu den Eingangsöffnungen von jeder dieser beiden Tintenkartuschen erlauben.
